# EUROPÄISCHE PATENTSCHRIFT

(11) **EP 1 749 589 B1**
(45) Veröffentlichungstag und Bekanntmachung des Hinweises auf die Patenterteilung: **26.09.2012**
(21) Anmeldenummer: 06118480.0
(22) Anmeldetag: 04.08.2006
(51) Int. Cl.: B08B 9/023, B08B 1/02, B08B 3/04

(54) **Vorrichtung und Verfahren zum Reinigen eines Drahtes oder der Außenfläche einer Röhre**
Method and apparatus for cleaning a wire or the external surface of a tube
Méthode et appareil pour nettoyer un fil ou la surface externe d'un tube

(30) Priorität: 06.08.2005 DE 102005037159
(43) Veröffentlichungstag der Anmeldung: 07.02.2007
(73) Patentinhaber: Boockmann GmbH, 97618 Niederlauer (DE)
(72) Erfinder: Boockmann, Gerhard, 97618 Niederlauer (DE)
(74) Vertreter: WSL Patentanwälte Partnerschaftsgesellschaft

(56) Entgegenhaltungen:
- EP-A1- 0 499 775
- DE-A1- 10 001 591
- US-A- 3 039 430
- US-A- 4 817 645

## Beschreibung

Die Erfindung betrifft eine Vorrichtung zum Reinigen eines Drahtes oder der Außenfläche einer Röhre, zweckmäßig beides mit runden Querschnitten, mit Hilfe im wesentlichen parallel zu und entgegen der Laufrichtung des Drahtes oder der Röhre sich bewegender, textiler oder textilartiger Materialstränge, die den Draht oder die Röhre in Form wenigstens einer an diesen anliegender Schlingen in einer Umschlingungszone umgeben und gegebenenfalls ein oder mehrere Reinigungsmittel enthalten, wobei der Ein- und Auslaufwinkel dieser Materialstränge gegenüber dem Draht oder der Außenfläche der Röhre flach ist. Bei mehreren anliegenden Schlingen kann man von spiralförmig anliegend sprechen.

Bereits in den 90er Jahren erkannte man das vielversprechende Prinzip, eine Drahtoberfläche mit Hilfe eines um den Draht geschlungenen textilen oder textilartigen Materialstranges zu behandeln. Beispielsweise aus der EP-B-0 499 775 mit Prioritäten vom 18.02. und 15.10.1991 war ein Verfahren zum Gleitfähigmachen eines Drahtes durch Beschichten des Drahtes mit einem festen oder flüssigen Gleitmittel bekannt, wobei man den Draht durch wenigstens eine an dem Draht anliegende Schlinge wenigstens eines mit dem Gleitmittel getränkten saugfähigen Materialstranges führte und dabei den Materialstrang mit im wesentlichen konstanter Geschwindigkeit, die geringer als die Vorschubgeschwindigkeit des Drahtes war, vorrückte. Der Vorschub von Draht und Materialstrang erfolgte in der gleichen Richtung.

Diese Technologie wurde nicht nur zum gleichmäßigen Auftrag einer festen oder flüssigen Substanz, wie Paraffin zum Gleitfähigmachen des Drahtes, eingesetzt, sondern auch zum Reinigen von Drahtoberflächen, wie mit der in der DE-A-100 01 591 beschriebenen Vorrichtung und dem in der US-A-4,817,645 beschriebenen Verfahren.

Bei der praktischen Anwendung dieses Verfahrens zur Reinigung im gegenläufigen Betrieb ergibt sich häufig, daß der Materialstrang sich festzieht und als Folgeerscheinung abreißt. Abgesehen von der daraus resultierenden eingeschränkten Produktqualität bedarf es Arbeit, das Verfahren nach dem Reißen des Materialstranges wieder in Gang zu bringen, was Ausfallzeiten bedeutet, die für die Produktion äußerst unerwünscht sind.

Die der Erfindung zugrundeliegende Aufgabe besteht somit darin, die Nachteile des aus der US-A-4,817,645 bekannten Verfahrens zu beseitigen oder doch wenigstens erheblich zu reduzieren und ein Reißen der textilen oder textilartigen Materialstränge zu vermeiden.

Durch das erfindungsgemäße Verfahren und eine hierfür geeignete Vorrichtung wird diese Aufgabe gelöst. Die erfindungsgemäße Lösung der Aufgabe besteht darin, daß in einer Vorrichtung mit den eingangs genannten Merkmalen wenigstens eine Vorrichtung zur Einstellung und Regelung der Geschwindigkeit und der Vorspannungskraft der Materialstränge vorhanden ist. Das erfindungsgemäße Verfahren ist entsprechend dadurch gekennzeichnet, daß man die Geschwindigkeit und die Vorspannungskraft der textilen oder textilartigen Materialstränge einstellt und regelt.

Eine derartige Vorrichtung bzw. ein solches Verfahren mit einer Einstellbarkeit der Geschwindigkeit und der Vorspannungskraft der Materialstränge hält die Einlauf- und Auslaufwinkel der Materialstränge gegenüber dem Draht bzw. der Außenfläche der Röhre klein. Hierdurch wird vermieden, daß der Materialstrang sich festzieht und reißt.

Wenn in Verbindung mit der vorliegenden Erfindung davon die Rede ist, daß ein textiler oder textilartiger Materialstrang verwendet werden soll, so soll diese Formulierung die breitestmögliche Bedeutung haben, die sich für den Fachmann aus dem Begriff textil oder textilartig ergibt. Der Begriff textiler oder textilartiger Materialstrang umfaßt Fäden, Garne, Bänder und Flachbänder. Der Begriff textiler oder textilartiger Materialstrang umfaßt weiterhin geflochtene, gewebte, gewirkte, gestrickte, gehäkelte, verzwirnte und nach anderen Textilerzeugungsverfahren gewonnene Materialstränge, wobei diese Begriffe wiederum engere als textil zu bezeichnende Produkte einbeziehen, wie Monofilamente, Multifilamente mit Kurz- oder Endlosfasern durch Textilerzeugungsverfahren hergestellt. Erfindungsgemäß bevorzugte textile oder textilartige Materialstränge sind geflochtene Materialstränge, ganz besonders bevorzugt Zopf-, Quadrat-, Rund-, Band- und Flachgeflechte. Geflochtene Materialstränge haben den Vorteil, daß ein eventuell zerschlissener Einzelstrang eines aus mehreren Einzelsträngen geflochtenen Materialstrangs durch Kreuzungsstellen mit anderen Einzelsträngen blockiert wird und sich der Einzelstrang daher nicht aufschiebt, wie bei Zwirnen oder Geweben, und sich der gesamte Materialstrang nicht auflöst, wie dies bei gehäkelten oder gestrickten Materialsträngen der Fall wäre. Bandgeflechte und Flachgeflechte, d. h. geflochtene Flachbänder, sind als Materialstränge ganz besonders bevorzugt. Diese haben den Vorteil, daß sie in dem erfindungsgemäßen Verfahren ein besonders ruhiges Laufverhalten aufweisen, eine größere Kontaktfläche zwischen dem textilen oder textilartigen Materialstrang und dem Draht oder der Außenfläche der Röhre bieten und für große Draht-oder Röhrendurchmesser besonders gut geeignet sind.

In einer bevorzugten Ausführungsform der Erfindung sind die textilen oder textilartigen Materialstränge Bandgeflechte oder Flachgeflechte aus jeweils 3 bis 51 Einzelsträngen. In einer alternativen bevorzugten Ausführungsform der Erfindung sind die textilen oder textilartigen Materialstränge Quadratgeflechte oder Rundgeflechte aus jeweils 4 bis 32 Einzelsträngen.

Erfindungsgemäß als die textilen oder textilartigen Materialstränge verwendete Bandgeflechte oder Flachgeflechte haben vorzugsweise eine Breite von 0,5 bis 50 mm, besonders bevorzugt 2 bis 30 mm. Erfindungsgemäß verwendete Quadratgeflechte oder Rundgeflechte haben vorzugsweise einen Strangdurchmesser von 0,5 bis 30 mm, besonders bevorzugt 1 bis 10 mm.

Je dicker die zu reinigenden Drähte oder Rohre sind, desto stärkere textile Stränge verwendet man. Vorzugsweise verwendet man oberhalb eines Draht- oder Rohrdurchmessern von 10 mm Bandgeflechte, während unterhalb von Draht- oder Rohrdurchmessers von ca. 1 mm Rund- oder Quadratgeflechte bevorzugt sind.

In einer weiteren bevorzugten Ausführungsform der Erfindung sind die textilen oder textilartigen Materialstränge Quadratgeflechte oder Rundgeflechte mit einer in Längsrichtung des Strangs zentral in dem Gewebe angeordneten Seele versehen, wobei die Seele aus einem anderen Material hergestellt ist als die zur Herstellung des Gewebes verwendeten Einzelstränge. Die Seele dient der Aufnahme von Zugkräften. Bei der Herstellung von Geflechten in der Flechtmaschine läuft die Seele nicht mit den zu flechtenden Einzelsträngen um und wird daher auch nicht eingeflochten, sondern wird parallel zur Laufrichtung umflochten und ist damit geeignet, ohne Dehnung Zugkräfte aufzunehmen.

Ähnliche Zugverstärkungen kann man bei Rund-, Quadrat- und Band- oder Flachgeflechten durch Zuführen von Zettelfäden erreichen. Diese laufen nicht zentral in die Flechtmaschine ein sondern im Zentrum der Flügelräder. Sie werden also auch nicht über die gesamte Geflechtoberfläche eingeflochten sondern laufrichtungsorientiert umflochten. Diese Herstellungstechniken mit Zettelfäden sind dem Textilfachmann geläufig.

Unter den Begriff der textilen oder textilartigen Materialstränge fallen alle Stoffe, die für den speziellen Zweck geeignet sind, wie der Fachmann weiß oder anhand von Literatur, wie Handbüchern, ermittelt werden kann. Damit fallen unter den Begriff der textilartigen Materialstränge auch mit Bindemitteln untereinander verbundene Naturfasern, Kunststoffasern, Metallfasern, Glasfasern, Keramikfasern, Stapelfasern (Kurzfasern), Kunststoffolien und ähnliche Materialien, die für einen bestimmten Verwendungszweck die erforderlichen Eigenschaften besitzen, wie beispielsweise Reißfestigkeit, Durchreibfestigkeit, Saugfähigkeit, Flusenbildung und andere Eigenschaften. Aufgrund der Kenntnis der benötigten Eigenschaften und der Eigenschaften, die bestimmte Stoffe oder Stoffkombinationen haben, ist der Fachmann in der Lage, Werkstoffe für die erfindungsgemäß verwendeten Materialstränge herzustellen oder zu erwerben.

In einer bevorzugten Ausführungsform der Erfindung ist der textile oder textilartige Materialstrang aus einer Kombination von Einzelsträngen aus verschiedenen Materialien bzw. Werkstoffen hergestellt. Die Auswahl der verschiedenen Werkstoffe der Einzelstränge wird zweckmäßigerweise so gewählt, daß der gesamte Materialstrang eine Kombination aus vorteilhaften Eigenschaften erhält. Beispielsweise können mit Vorteil Aramidfilamentfasern zur Erhöhung der Zugfestigkeit und Verschleißfestigkeit mit texturierten Filamenten aus Polyamid oder mit Kurzfaserzwirnen aus Viskose für eine erhöhte Saugfähigkeit kombiniert werden.

Dabei ist zu berücksichtigen, zu welchem Zweck das Verfahren im einzelnen dienen soll, da in bestimmten Fällen die Materialstränge aufnahmefähig bzw. porös sein müssen, um einen flüssigen oder festen Stoff, wie ein Gleitmittel, Poliermittel, Schleifmittel oder Reinigungsmittel, aufzunehmen und in der Umschlingungszone an den Draht oder die Röhre abzugeben. In anderen Fällen kann der Werkstoff der Materialstränge selbst die erwünschten Eigenschaften besitzen und braucht dann keine Porosität zu haben, um beispielsweise ein abrasives Mittel aufzunehmen und zu binden.

Der hier verwendete Begriff der Umschlingungszone bedeutet den Bereich, in welchem die einfache oder mehrfache Umschlingung des Drahtes oder der Röhre durch den Materialstrang und damit die Zone, in welcher die erwünschte Reinigung vollzogen wird, beginnt und endet. Dabei kann der Materialstrang zur Unterstützung der Reinigungswirkung ein Reinigungsmittel in Form eines Lösemittels und/oder eines Schleif- oder Poliermittels oder anderer Hilfsstoffe enthalten. Wie oben erwähnt, kann aber der Materialstrang selbst das Reinigungsmittel bilden, das dann im Regelfall abrasiv auf die zu reinigende Draht- oder Röhrenoberfläche schleifend oder polierend einwirkt und gegebenenfalls flüssige Verunreinigungen oder lose anhaftende Pulver abwischt und/oder aufsaugt. In Figur 1 befindet sich die Umschlingungszone zwischen der Garneinlenkrichtung (Garneinlenkrolle) 3.2 und der Garnauslenkeinrichtung (Garnauslenkrolle) 3.3. Für die Reinigung eines Drahtes oder einer Röhre laufen letztere entgegen der Laufrichtung in Form wenigstens einer von dem Materialstrang gebildeten, an dem Draht oder der Röhre anliegenden Schlinge in entgegengesetzter Richtung. Wenn hier aber davon die Rede ist, daß der textile oder textilartige Materialstrang in einer bestimmten Laufrichtung im wesentlichen parallel zu dem Draht oder der Röhre sich bewegen soll, so ist damit nicht jeder kleine Abschnitt, sondern die Gesamtrichtung gemeint, weil durch die Umschlingung die kleinen Einzelabschnitte des Materialstranges nicht parallel zu dem Draht oder der Röhre laufen können.

Weiterhin ist im Zusammenhang mit dieser Erfindung von einer Reibkraft die Rede. Bei dieser handelt es sich um die beim Ablauf in der Umschlingungszone auftretende Kraft, die durch Anlage des textilen oder textilartigen Materialstranges an dem zu reinigenden Draht oder der Außenoberfläche einer Röhre, durch Reibung der beiden aneinander entsteht. Die Reibkraft hängt natürlich von den Eigenschaften der Materialien ab, andererseits aber auch von der Stärke des Andrückens des flexiblen Materialstranges an dem Draht oder der Hülse. Zweckmäßig wird die Reibkraft als die Differenz der Strangzugkraft des textilen oder textilartigen Materialstranges vor und nach der Umschlingungszone, d.h. also in der Zeichnung an den Punkten 3.2 und 3.3 ermittelt.

Die Vorrichtung nach der Erfindung besitzt zweckmäßig solche Einrichtungen zur Einstellung und Regelung der Geschwindigkeit sowie der Vorspannungskraft der textilen oder textilartigen Materialstränge, daß die Geschwindigkeit und die Vorspannungskraft der textilen oder textilartigen Materialstränge voneinander im wesentlichen unabhängig einstellbar und regelbar sind. Zweckmäßig erfolgt diese unabhängige Einstellung und Regelung der Geschwindigkeit und der Vorspannungskraft in einer Weise, daß beide Parameter im wesentlichen konstant sind. Diese Einstellung und Regelung der Vorspannungskraft der Materialstränge erfolgt zweckmäßig auf der strangzuführenden Seite der Umschlingungszone, während die Einrichtung zur Einstellung und Regelung der Geschwindigkeit des textilen oder textilartigen Materialstranges auf der strangaufwickelnden Seite der Umschlingungszone erfolgt.

Die Einstellung und Regelung kann insgesamt von Hand geschehen, doch ist es zweckmäßig, eine automatische Regelung vorzusehen, indem man für jeden der unabhängig einstellbaren und regelbaren Parameter einen Sollwert vorgibt, an den sich bei Abweichungen der Istwert anzupassen sucht. Die Einstellung und Regelung der Vorspannungskraft des Materialstranges erfolgt zweckmäßig mit einem Motor mit hohem Bremsmoment, vorzugsweise mit einem Synchronmotor mit Permanentmagneten.

In ähnlicher Weise wird die Einstellung und Regelung der Geschwindigkeit des Materialstranges mit wenigstens einem Motor mit hohem Drehmoment, vorzugsweise einem Synchronmotor mit Permanentmagneten durchgeführt.

Erhöhung der Strangvorspannung ist bei konstanter Umschlingungszahl mit größer werdender Reibkraft und Verringerung der Strangvorspannung mit abnehmender Reibkraft verbunden. Die Reibkraft wird durch die Zahl der Umschlingungen des textilen Materialstranges um den Draht oder die Röhre eingestellt. Sie nimmt mit steigender Zahl von Umschlingungen zu. Vorzugsweise sollte die Reibkraft auf einen um wenigstens 20 % höheren Wert als die Strangvorspannung eingestellt und beibehalten werden.

Die Vortriebsgeschwindigkeit der textilen oder textilartigen Materialstränge sollte deutlich kleiner als die des zu reinigenden Drahtes oder der zu reinigenden Röhre sein.

Nach einem anderen Aspekt betrifft die Erfindung auch ein Verfahren zum Reinigen eines Drahtes oder der Außenfläche einer Röhre mit Hilfe eines oder mehrerer, gegebenenfalls wenigstens ein Reinigungsmittel enthaltender, im wesentlichen parallel zu der aber entgegen der Laufrichtung des Drahtes oder der Röhre laufender, textiler oder textilartiger Materialstränge, die man in Form wenigstens einer an den Draht oder die Röhre anliegenden Schlinge laufen läßt, wobei die Geschwindigkeit und die Vorspannkraft der textilen oder textilartigen Materialstränge eingestellt und geregelt werden. Als Reinigungsmittel verwendet man zweckmäßig wenigstens ein Lösemittel und/oder Schleif- oder Poliermittel, oder sonstiges Hilfsmittel. Auch in diesem Verfahren können die Geschwindigkeit und die Vorspannkraft im wesentlichen unabhängig voneinander eingestellt und geregelt werden und werden zweckmäßig im wesentlichen konstant gehalten. Im übrigen lassen sich die Verfahrensmerkmale den obigen Vorrichtungsmerkmalen entnehmen.

In bestimmten Fällen ist es zweckmäßig, daß man zu der Reinigungsmaßnahme eine Beschichtung des Drahtes bzw. der Röhre voranstellt oder nachschaltet, mit der der Draht bzw. die Röhre einerseits und die textilen bzw. textilartigen Materialstränge andererseits in gleicher Richtung laufen, wobei von diesen Materialsträngen ein in oder auf ihnen befindliches flüssiges und/oder festes Material auf dem Draht zugegeben wird. Dies geschieht durch eine der Reinigungsvorrichtung vorgeschaltete oder nachgeschaltete Vorrichtung, die im Prinzip nach den gleichen Merkmalen wie die Vorrichtung nach der vorliegenden Anmeldung anmeldet, jedoch mit in gleicher Richtung und nicht gegenläufig ablaufendem Materialstrang und Draht/Röhre. Durch diese Abwandlung der Verfahrensmaßnahmen wird bei der vorzugsweise vorgeschalteten Behandlung mit ähnlichem Aufbau, wie im Falle der Erfindung die Voraussetzung geschaffen, auf der vorgeschalteten Vorrichtung eine Beschichtung mit einem Schleifmittel oder einem anderen Hilfsmittel auf den Draht aufzubringen. Mit einer entsprechenden nachgeschalteten Vorrichtung kann der Draht mit einem flüssigen oder festen Gleitmittel und/oder flüssigen oder festen Schutzmittel beschichtet werden.

In Figur 1 der Zeichnung ist schematisch die Durchführung des Verfahrens nach der Erfindung anhand eines Fließbildes dargestellt.

Die Darstellung zeigt den Lauf des textilen Stranges und des Drahtes als Fließschema.

Im Garnabzug 4 wird der textile Strang von einer oder mehreren Vorratsspulen 4.1 abgezogen und über die Bremse 4.2 an den Motorblock zur Regelung der Strangvorspannung 2 geführt. Dort wird der Strang über eine Umlenkrolle 2.7 auf die Antriebsrolle 2.2 geleitet und zur Vermeidung eines Schlupfes mehrmals um diese und das Rollenpaket 2.3 gelegt.

Antriebsrolle und Rollenpaket bilden eine mechanische Einheit in Form eines gegen die Feder 2.5 wirkenden Tänzers. Dessen Auslenkung wird vom Sensor 2.6 als Strangvorspannung erfaßt. Die Ist-Strangvorspannung wird mit dem vom Bediener einstellbaren Sollwert verglichen. Wenn der Ist-Wert zu hoch bzw. niedrig ist, wird die Drehzahl des Antriebsmotors 2.1 erhöht bzw. verringert.

Anschließend wird der Strang über die Strangeinlenkrolle 3.2 mit einem flachen Winkel parallel zum Draht in die Umschlingungszone 3 eingelenkt. Der Draht läuft zwischen den Führungsrollen 3.4 und 3.5 der Strangbewegung entgegen. Entsprechend um die Strangumlenkrollen 3.1.1 geführt, kann man durch Drehen der Umschlingungseinheit 3.1 den Strang auf beiden Seiten der Umschlingungseinheit um den Draht schlingen. Mit zunehmender Zahl der Umschlingungen wird die Reibung zwischen Strang und Draht, ausgehend von der vom Bediener einstellbaren Strangvorspannung erhöht. An der Strangauslenkrolle 3.3 wird der verbrauchte Strang wieder mit flachem Winkel vom Draht weggelenkt und zum Motorblock zur Regelung der Stranggeschwindigkeit 1 geführt. Wieder wird der Strang zur Vermeidung eines Schlupfes mehrmals um eine Antriebsrolle 1.2 und ein Rollenpaket 1.3 gelegt. Mit dem Synchronmotor 1.1 wird der Strang mit der vom Bediener in der Gerätesteuerung vorgegebenen Geschwindigkeit konstant voranbewegt.

Antriebsrolle und Rollenpaket bilden eine mechanische Einheit in Form eines gegen die Feder 1.5 wirkenden Tänzers. Dessen Auslenkung wird vom Sensor 1.6 als Strangspannung nach der Umschlingungszone erfaßt. Diese wird in der Haupteinheit 5 mit einem vom Bediener einstellbaren Vielfachen der Strangvorspannung verglichen und für einen Fehleralarm ausgewertet.

Anschließend passiert der Strang über eine weitere Umlenkrolle 1.7 die Tänzereinheit für die Aufwicklung 5.1, die den Motor 5.8 der Abfallspule 5.9 zur Aufrechterhaltung einer nahezu konstanten Strangspannung ein- und ausschaltet. Mit einer motorischen Verlegungseinheit 5.5 und 5.7 wird der Strang gleichmäßig über die Breite der Abfallspule 5.9 verteilt.

## Patentansprüche

1. Vorrichtung zum Reinigen eines Drahtes oder der Außenfläche einer Röhre mit Hilfe im wesentlichen parallel zu der Laufrichtung des Drahtes oder der Röhre aber entgegen derselben sich bewegender, textiler oder textilartiger Materialstränge, die den Draht oder die Röhre in Form wenigstens einer an diesen anliegender Schlingen in einer Umschlingungszone umgeben und gegebenenfalls ein Reinigungsmittel enthalten, wobei der Ein- und Auslaufwinkel eines oder mehrerer dieser Materialstränge gegenüber dem Draht oder der Außenfläche der Röhre flach ist, **gekennzeichnet durch** wenigstens eine Vorrichtung zur Einstellung und Regelung der Geschwindigkeit und der Vorspannungskraft der Materialstränge.

2. Vorrichtung nach Anspruch 1, **dadurch gekennzeichnet, daß** die textilen oder textilartigen Materialstränge Geflechte, vorzugsweise Quadratgeflechte, Rundgeflechte, Bandgeflechte oder Flachgeflechte, sind.

3. Vorrichtung nach Anspruch 1 oder 2, **dadurch gekennzeichnet, daß** die textilen oder textilartigen Materialstränge Bandgeflechte oder Flachgeflechte aus jeweils 3 bis 51 Einzelsträngen oder Quadratgeflechte oder Rundgeflechte aus jeweils 4 bis 32 Einzelsträngen sind.

4. Vorrichtung nach einem der vorangegangenen Ansprüche, **dadurch gekennzeichnet, daß** die textilen oder textilartigen Materialstränge Bandgeflechte oder Flachgeflechte mit einer Breite von 0,5 bis 50 mm, vorzugsweise 2 bis 30 mm, oder Quadratgeflechte oder Rundgeflechte mit einem Strangdurchmesser von 0,5 bis 30 mm, vorzugsweise 1 bis 10 mm sind.

5. Vorrichtung nach einem der vorangegangenen Ansprüche, **dadurch gekennzeichnet, daß** die Einrichtungen zur Einstellung und Regelung der Geschwindigkeit und der Vorspannungskraft der textilen oder textilartigen Materialstränge voneinander im wesentlichen unabhängig einstellbar und regelbar sind.

6. Vorrichtung nach einem der vorangegangenen Ansprüche, **dadurch gekennzeichnet, daß** sie als Einrichtung zur Einstellung und Regelung der Vorspannungskraft der textilen oder textilartigen Materialstränge einen Motor mit hohem Bremsmoment, vorzugsweise einen Synchronmotor mit Permanentmagneten, besitzt.

7. Vorrichtung nach einem der vorangegangenen Ansprüche, **dadurch gekennzeichnet, daß** sie als Einrichtung zur Einstellung und Regelung der Geschwindigkeit der textilen oder textilartigen Materialstränge wenigstens einen Motor mit hohem Drehmoment, vorzugsweise einen Synchronmotor mit Permanentmagneten, besitzt.

8. Vorrichtung nach einem der vorangegangenen Ansprüche, **dadurch gekennzeichnet, daß** die Einrichtung zur Einstellung und Regelung der Vorspannungskraft sich auf der strangzuführenden Seite der Umschlingungszone befindet.

9. Vorrichtung nach einem der vorangegangenen Ansprüche **dadurch gekennzeichnet, daß** die Einrichtung zur Einstellung und Regelung der Geschwindigkeit der textilen oder textilartigen Materialstränge sich auf der strangaufwickelnden Seite der Umschlingungszone befindet.

10. Vorrichtung nach einem der vorangegangenen Ansprüche, **dadurch gekennzeichnet, daß** sie zusätzlich eine Einrichtung zur Einstellung und Regelung der Reibkraft, vorzugsweise auf einen um wenigstens 20 %, aber höchstens 10-fach höheren Wert als die Strangvorspannung besitzt.

11. Vorrichtung nach Anspruch 10, **dadurch gekennzeichnet, daß** die Einrichtung zur Einstellung und Regelung der Reibkraft die Differenz der Strangspannung vor und nach der Umschlingungszone mißt.

12. Vorrichtung nach einem der vorangegangenen Ansprüche, **dadurch gekennzeichnet, daß** die Zahl der Umschlingungen in der Umschlingungszone, vorzugsweise automatisch, reguliert wird.

13. Vorrichtung nach einem der vorangegangenen Ansprüche, **dadurch gekennzeichnet, daß** die Vortriebsgeschwindigkeit der textilen oder textilartigen Materialstränge deutlich kleiner als die des zu reinigenden Drahtes oder der zu reinigenden Röhren ist.

14. Vorrichtung nach einem der vorangegangenen Ansprüche, **dadurch gekennzeichnet, daß** die Materialstränge ein Reinigungsmittel in Form eines Lösemittels und/oder Schleif- oder Poliermittels oder anderer Hilfsstoffe enthalten.

15. Vorrichtung nach einem der vorangegangenen Ansprüche, **dadurch gekennzeichnet, daß** ihr eine Beschichtungsvorrichtung mit den Merkmalen des Anspruchs 1 vorgeschaltet und/oder nachgeschaltet ist, bei der jedoch der Draht bzw. die Röhre und die Materialstränge in der wenigstens etwa gleichen Richtung laufen und die Materialstränge ein Beschichtungsmittel enthalten.

16. Vorrichtung nach Anspruch 15, **dadurch gekennzeichnet, daß** die Materialstränge der Beschichtungsvorrichtung ein Reinigungsmittel in Form eines Lösemittels und/oder Schleif- oder Poliermittels oder ein Gleitmittel oder andere Hilfsstoffe enthalten.

17. Vorrichtung nach einem der vorangegangenen Ansprüche, **dadurch gekennzeichnet, daß** die Ein- und der Auslaufwinkel im Bereich von 0,2 bis 12 ° liegen.

18. Vorrichtung nach einem der vorangegangenen Ansprüche, **dadurch gekennzeichnet, daß** die Vortriebsgeschwindigkeit der textilen oder textilartigen Materialstränge im wesentlichen konstant haltbar ist, vorzugsweise durch automatische Regelung, und sich einer ändernden Draht- oder Röhrengeschwindigkeit anpaßt.

19. Verfahren zum Reinigen eines Drahtes oder der Außenfläche einer Röhre mit Hilfe eines oder mehrerer, gegebenenfalls wenigstens ein Reinigungsmittel enthaltender, im wesentlichen aber parallel zu der aber entgegen der Laufrichtung des Drahtes oder der Röhre laufender, textiler oder textilartigen Materialstränge, die man in Form wenigstens einer an den Draht oder die Röhre anliegenden Schlinge laufen läßt, **dadurch gekennzeichnet, daß** man die Geschwindigkeit und die Vorspannungskraft der textilen oder textilartigen Materialstränge einstellt und regelt.

20. Verfahren nach Anspruch 19, **dadurch gekennzeichnet, daß** die textilen oder textilartigen Materialstränge Geflechte, vorzugsweise Quadratgeflechte, Rundgeflechte, Bandgeflechte oder Flachgeflechte, sind.

21. Verfahren nach Anspruch 19 oder 20, **dadurch gekennzeichnet, daß** die textilen oder textilartigen Materialstränge Bandgeflechte oder Flachgeflechte aus jeweils 3 bis 51 Einzelsträngen oder Quadratgeflechte oder Rundgeflechte aus jeweils 4 bis 32 Einzelsträngen sind.

22. Verfahren nach einem der Ansprüche 19 bis 21, **dadurch gekennzeichnet, daß** die textilen oder textilartigen Materialstränge Bandgeflechte oder Flachgeflechte mit einer Breite von 0,5 bis 50 mm, vorzugsweise 2 bis 30 mm, oder Quadratgeflechte oder Rundgeflechte mit einem Strangdurchmesser von 0,5 bis 30 mm, vorzugsweise 1 bis 10 mm sind.

23. Verfahren nach einem der Ansprüche 19 bis 22, **dadurch gekennzeichnet, daß** man zu der Reinigungsmaßnahme eine Beschichtung des Drahtes bzw. der Röhre voranstellt oder nachstellt, bei der der Draht bzw. die Röhre einerseits und die textilen bzw. textilartigen Materialstränge andererseits in gleicher Richtung laufen, wobei von diesen Materialsträngen ein in oder auf ihnen befindliches flüssiges oder festes Material auf den Draht bzw. die Röhre übertragen wird.

24. Verfahren nach einem der Ansprüche 19 bis 23, **dadurch gekennzeichnet, daß** man als Reinigungsmittel in der Reinigungseinrichtung Lösemittel und/oder Schleif- oder Poliermittel verwendet.

25. Verfahren nach einem der Ansprüche 19 bis 24, **dadurch gekennzeichnet, daß** man die Vorspannungskraft und/oder die Geschwindigkeit der textilen oder textilartigen Materialstränge im wesentlichen konstant hält.

26. Verfahren nach einem der Ansprüche 19 bis 25, **dadurch gekennzeichnet, daß** man die Geschwindigkeit und die Vorspannungskraft im wesentlichen unabhängig voneinander einstellt und regelt.

27. Verfahren nach einem der Ansprüche 19 bis 26, **dadurch gekennzeichnet, daß** man zur Einstellung und Regelung der Vorspannungskraft der textilen oder textilartigen Materialstränge einen Motor mit hohem Bremsmoment, vorzugsweise einen Synchronmotor mit Permanentmagneten, verwendet.

28. Verfahren nach einem der Ansprüche 19 bis 27, **dadurch gekennzeichnet, daß** man zur Einstellung und Regelung der Geschwindigkeit der textilen oder textilartigen Materialstränge einen Motor mit hohem Drehmoment, vorzugsweise einen Synchronmotor mit Permanentmagneten, verwendet.

29. Verfahren nach einem Ansprüche 19 bis 28, **dadurch gekennzeichnet, daß** man zur Einstellung und Regelung der Reibkraft die Differenz der Strangspannung vor und nach der Durchquerung der Umschlingungszone mißt.

30. Verfahren nach einem der Ansprüche 19 bis 29, **dadurch gekennzeichnet, daß** man mit Hilfe der Beschichtungsvorrichtung vor der Reinigung ein Reinigungsmittel aufträgt, das bei der anschließenden Reinigung zusammen mit den Verunreinigungen von der Draht-oder Röhrenoberfläche entfernt wird.

31. Verfahren nach einem der Ansprüche 19 bis 30, **dadurch gekennzeichnet, daß** man mit Hilfe der Beschichtungsvorrichtung nach der Reinigung ein Gleitmittel und/oder ein Schutzmittel und/oder ein anderes Hilfsmittel aufbringt.

32. Verwendung eines als Geflecht, vorzugsweise als Quadratgeflecht, Rundgeflecht, Bandgeflecht oder Flachgeflecht hergestellten textilen oder textilartigen Materialstrangs zum Reinigen eines Drahtes oder der Außenfläche einer Röhre in einer Vorrichtung nach einem der Ansprüche 1 bis 18.

33. Verwendung eines als Geflecht, vorzugsweise als Quadratgeflecht, Rundgeflecht, Bandgeflecht oder Flachgeflecht hergestellten textilen oder textilartigen Materialstrangs zum Reinigen eines Drahtes oder der Außenfläche einer Röhre in einem Verfahren nach einem der Ansprüche 19 bis 31.

## Claims

1. A device for cleaning a wire or the outer surface of a tube, using textile or textile-like material strands which move substantially parallel to, and against, the direction of travel of the wire or tube, the textile or textile-like material strands surrounding the wire or tube in the form of at least one loop lying close thereto in a looping zone and optionally containing cleaning material, wherein the approach and exit angle of one or more of said material strands is flat with respect to the wire or the outer surface of the tube, **characterized by** at least one apparatus for adjusting and regulating the speed and the tension of the material strands.

2. A device according to claim 1, **characterized in that** the textile or textile-like material strands are braids, preferably square braids, round braids, strip braids or flat braids.

3. A device according to claim 1 or claim 2, **characterized in that** the textile or textile-like material strands are strip braids or flat braids formed from 3 to 51 individual strands or square braids or round braids formed from 4 to 32 individual strands.

4. A device according to one of the preceding claims, **characterized in that** the textile or textile-like material strands are strip braids or flat braids with a width of 0.5 to 50 mm, preferably 2 to 30 mm, or square braids or round braids with a strand diameter of 0.5 to 30 mm, preferably 1 to 10 mm.

5. A device according to one of the preceding claims, **characterized in that** the devices for adjusting and regulating the speed and the tension of the textile or textile-like material strands are substantially independently adjustable and regulatable.

6. A device according to one of the preceding claims, **characterized in that** the device has a motor with a high braking torque, preferably a permanent-magnet synchronous motor, as the device for adjusting and regulating the tension of the textile or textile-like material strands.

7. A device according to one of the preceding claims, **characterized in that** the device for adjusting and regulating the speed of the textile or textile-like material strands has a motor with a high torque, preferably a permanent-magnet synchronous motor.

8. A device according to one of the preceding claims, **characterized in that** the device for adjusting and regulating the tension is located on the strand supply side of the looping zone.

9. A device according to one of the preceding claims, **characterized in that** the device for adjusting and regulating the speed of the textile or textile-like material strands is located on the strand pickup side of the looping zone.

10. A device according to one of the preceding claims, **characterized in that** the device has additionally a device for adjusting and regulating the friction, preferably to at the lowest 20% but at the most 10 times the value of the strand tension.

11. A device according to claim 10, **characterized in that** the apparatus for adjusting and regulating the friction measures the difference in strand tension before and after the looping zone.

12. A device according to one of the preceding claims, **characterized in that** the number of loops in the looping zone is regulated, preferably automatically.

13. A device according to one of the preceding claims, **characterized in that** the drive speed of the textile or textile-like material strands is much lower than that of the wire or tube to be cleaned.

14. A device according to one of the preceding claims, **characterized in that** the material strand contains a cleaning material in the form of a solvent and/or abrasive or polish or other auxiliary material.

15. A device according to one of the preceding claims, **characterized in that** a coating device with the features of claim 1 is connected upstream and/or downstream thereof, wherein the wire or tube and the material strands run in approximately the same direction and the material strands contain a coating material.

16. A device according to claim 15, **characterized in that** the material strands of the coating device contain a cleaning material in the form of a solvent and/or an abrasive or polish or a lubricant or other auxiliary material.

17. A device according to one of the preceding claims, **characterized in that** the approach and exit angles are in the range 0.2° to 12°.

18. A device according to one of the preceding claims, **characterized in that** the drive speed of the textile or textile-like material strand can be held substantially constant, preferably by automatic regulation, and matches itself to varying wire or tube speed.

19. A process for cleaning a wire or the outer surface of a tube using one or more textile or textile-like material strands that runs substantially parallel, but opposite, to the direction of travel of the wire or tube, that may contain at least one cleaning material, and that are arranged to run in the form of at least one loop lying on the wire or tube, **characterized in that** the speed and the tension of the textile or textile-like material strand is adjusted and regulated.

20. A process according to claim 19, **characterized in that** the textile or textile-like material strands are braids, preferably square braids, round braids, strip braids or flat braids.

21. A process according to claim 1 or claim 2, **characterized in that** the textile or textile-like material strands are strip braids or flat braids formed from 3 to 51 individual strands or square braids or round braids formed from 4 to 32 individual strands.

22. A process according to one of claims 19 to 21, **characterized in that** the textile or textile-like material strands are strip braids or flat braids with a width of 0.5 to 50 mm, preferably 2 to 30 mm, or square braids or round braids with a strand diameter of 0.5 to 30 mm, preferably 1 to 10 mm.

23. A process according to one of claims 19 to 22, **characterized in that** as the cleaning measure a coating of the wire or tube is undertaken upstream or downstream, in which the wire or tube on the one hand and the textile or textile-like material strands on the other hand run in the same direction, whereby a liquid or solid material in or on said material strands is transferred onto the wire or tube.

24. A process according to one of claims 19 to 23, **characterized in that** solvent and/or abrasive or polish is used as the cleaning material in the cleaning device.

25. A process according to one of claims 19 to 24, **characterized in that** the tension and/or the speed of the textile or textile-like material strands is/are kept substantially constant.

26. A process according to one of claims 19 to 25, **characterized in that** the speed and the tension are adjusted and regulated substantially independently of each other.

27. A process according to one of claims 19 to 26, **characterized in that** a motor with a high braking torque, preferably a permanent-magnet synchronous motor, is used for adjusting and regulating the tension of the textile or textile-like material strands.

28. A process according to one of claims 19 to 27, **characterized in that** a motor with a high braking torque, preferably a permanent-magnet synchronous motor, is used for adjusting and regulating the speed of the textile or textile-like material strands.

29. A process according to one of claims 19 to 28, **characterized in that** the difference in the strand tension before and after traversing the looping zone is measured in order to adjust and regulate the friction.

30. A process according to one of claims 19 to 29, **characterized in that** a cleaning material is applied prior to cleaning using the coating apparatus, which is then removed from the wire or tube surface together with contaminants by subsequent cleaning.

31. A process according to one of claims 19 to 30, **characterized in that** a lubricant and/or a protective substance and/or another auxiliary material is/are applied by the coating device after cleaning.

32. Use of textile or textile-like material strand manufactured in the form of a braid, preferably a square braid, round braid, strip braid or flat braid, to clean a wire or the outer surface of a tube in a device according to one of claims 1 to 18.

33. Use of textile or textile-like material strand manufactured in the form of a braid, preferably a square braid, round braid, strip braid or flat braid, to clean a wire or the outer surface of a tube in a process according to one of claims 19 to 31.

## Revendications

1. Dispositif de nettoyage d'un fil ou de la surface extérieure d'un tube à l'aide d'écheveaux de matériau textile ou du type textile se déplaçant sensiblement parallèlement à la direction de déplacement du fil ou du tube mais à l'opposé les uns des autres, les écheveaux entourant le fil ou le tube sous forme d'au moins une boucle reposant contre ledit fil ou tube dans une zone d'enroulement et contenant éventuellement un produit nettoyant, l'angle d'entrée et de sortie d'un ou de plusieurs de ces écheveaux de matériau par rapport au fil ou à la surface extérieure du tube étant plat, **caractérisé par** au moins un dispositif de réglage et de régulation de la vitesse et de la force de précontrainte des écheveaux de matériau.

2. Dispositif selon la revendication 1, **caractérisé en ce que** les écheveaux de matériau textile ou du type textile sont des tresses, de préférence des tresses carrées, des tresses tubulaires, des bandes tressées ou des tresses plates.

3. Dispositif selon la revendication 1 ou 2, **caractérisé en ce que** les écheveaux textile ou du type textile sont des bandes tressées ou des tresses plates composées de respectivement 3 à 51 écheveaux simples ou des tresses carrées ou des tresses tubulaires composées respectivement de 4 à 32 écheveaux simples.

4. Dispositif selon l'une quelconque des revendications précédentes, **caractérisé en ce que** les écheveaux de matériau textile ou du type textile sont des bandes tressées ou des tresses plates d'une largeur de 0,5 à 50 mm, de préférence de 2 à 30 mm, ou des tresses carrées ou des tresses tubulaires d'un diamètre d'écheveau de 0,5 à 30 mm, de préférence de 1 à 10 mm.

5. Dispositif selon l'une quelconque des revendications précédentes, **caractérisé en ce que** les dispositifs de réglage et de régulation de la vitesse et de la force de précontrainte des écheveaux de matériau textile ou du type textile peuvent être réglés et régulés sensiblement indépendamment les uns des autres.

6. Dispositif selon l'une quelconque des revendications précédentes, **caractérisé en ce qu'**il possède comme dispositif de réglage et de régulation de la force de précontrainte des écheveaux de matériau textile ou du type textile un moteur doté d'un couple de freinage élevé, de préférence un moteur synchrone doté d'aimants permanents.

7. Dispositif selon l'une quelconque des revendications précédentes, **caractérisé en ce qu'**il possède comme dispositif de réglage et de régulation de la vitesse des écheveaux de matériau textile ou du type textile au moins un moteur doté d'un couple élevé, de préférence un moteur synchrone doté d'aimants permanents.

8. Dispositif selon l'une quelconque des revendications précédentes, **caractérisé en ce que** le dispositif de réglage et de régulation de la force de précontrainte se situe sur le côté d'amenée des écheveaux de la zone d'enroulement.

9. Dispositif selon l'une quelconque des revendications précédentes, **caractérisé en ce que** le dispositif de réglage et de régulation de la vitesse des écheveaux de matériau textile ou du type textile se situe sur le côté d'enroulement des écheveaux de la zone d'enroulement.

10. Dispositif selon l'une quelconque des revendications précédentes, **caractérisé en ce qu'**il présente en plus un dispositif de réglage et de régulation de la force de frottement, de préférence à une valeur d'au moins 20 %, mais au maximum 10 fois supérieure à la précontrainte de l'écheveau.

11. Dispositif selon la revendication 10, **caractérisé en ce que** le dispositif de réglage et de régulation de la force de frottement mesure la différence de tension de l'écheveau avant et après son passage par la zone d'enroulement.

12. Dispositif selon l'une quelconque des revendications précédentes, **caractérisé en ce que** le nombre d'enroulements dans la zone d'enroulement est régulé, de préférence automatiquement.

13. Dispositif selon l'une quelconque des revendications précédentes, **caractérisé en ce que** la vitesse d'avancement des écheveaux de matériau textile ou du type textile est nettement inférieure à celle du fil à nettoyer ou des tubes à nettoyer.

14. Dispositif selon l'une quelconque des revendications précédentes, **caractérisé en ce que** les écheveaux de matériau contiennent un nettoyant prenant la forme d'un solvant et/ou d'un produit abrasif ou de polissage ou d'autres adjuvants.

15. Dispositif selon l'une quelconque des revendications précédentes, **caractérisé en ce qu'**un dispositif de revêtement comprenant les caractéristiques de la revendication 1 est monté en amont et/ou en aval de celui-ci, mais le fil ou le tube et les écheveaux de matériau s'étendent dans une direction au moins approximativement identique et les écheveaux de matériau contiennent un couchage.

16. Dispositif selon la revendication 15, **caractérisé en ce que** les écheveaux de matériau du dispositif de revêtement contiennent un nettoyant prenant la forme d'un solvant et/ou d'un produit abrasif ou de polissage ou un lubrifiant ou d'autres adjuvants.

17. Dispositif selon l'une quelconque des revendications précédentes, **caractérisé en ce que** les angles d'entrée et de sortie se situent dans la plage de 0,2 à 12°.

18. Dispositif selon l'une quelconque des revendications précédentes, **caractérisé en ce que** la vitesse d'avancement des écheveaux de matériau textile ou du type textile peut être maintenue sensiblement constante, de préférence par régulation automatique, et s'adapte à une vitesse de fil ou de tube variable.

19. Procédé de nettoyage d'un fil ou de la surface extérieure d'un tube à l'aide d'un ou de plusieurs écheveaux de matériau textile ou du type textile contenant éventuellement au moins un nettoyant, s'étendant sensiblement parallèlement mais à l'opposé de la direction de déplacement du fil ou du tube, écheveaux qu'on peut laisser circuler sous forme d'au moins une boucle reposant contre le fil ou le tube, **caractérisé en ce qu'**on règle et régule la vitesse et la force de précontrainte des écheveaux de matériau textile ou du type textile.

20. Procédé selon la revendication 19, **caractérisé en ce que** les écheveaux de matériau textile ou du type textile sont des tresses, de préférence des tresses carrées, des tresses tubulaires, des bandes tressées ou des tresses plates.

21. Procédé selon la revendication 19 ou 20, **caractérisé en ce que** les écheveaux de matériau textile ou du type textile sont des sangles tressées ou des tresses plates composées de respectivement 3 à 51 écheveaux simples ou des tresses carrées ou des tresses tubulaires composées respectivement de 4 à 32 écheveaux simples.

22. Procédé selon l'une quelconque des revendications 19 à 21, **caractérisé en ce que** les écheveaux de matériau textile ou du type textile sont des bandes tressées ou des tresses plates d'une largeur de 0,5 à 50 mm, de préférence de 2 à 30 mm, ou des tresses carrées ou des tresses tubulaires d'un diamètre d'écheveaux de 0,5 à 30 mm, de préférence de 1 à 10 mm.

23. Procédé selon l'une quelconque des revendications 19 à 22, **caractérisé en ce qu'**on préajuste ou réajuste un revêtement du fil ou du tube par rapport à la mesure de nettoyage, selon laquelle le fil ou le tube d'une part et les écheveaux de matériau textile ou du type textile d'autre part se déplacent dans la même direction, un matériau liquide ou solide situé dans ou sur ces écheveaux de matériau étant transféré desdits écheveaux sur le fil ou le tube.

24. Procédé selon l'une quelconque des revendications 19 à 23, **caractérisé en ce qu'**on utilise comme nettoyant dans le dispositif de nettoyage des solvants et/ou des produits abrasifs ou de polissage.

25. Procédé selon l'une quelconque des revendications 19 à 24, **caractérisé en ce qu'**on maintient la force de précontrainte et/ou la vitesse des écheveaux de matériau textile ou du type textile sensiblement constante.

26. Procédé selon l'une quelconque des revendications 19 à 25, **caractérisé en ce qu'**on règle et régule la vitesse et la force de précontrainte sensiblement indépendamment l'une de l'autre.

27. Procédé selon l'une quelconque des revendications 19 à 26, **caractérisé en ce qu'**on utilise pour régler et réguler la force de précontrainte des écheveaux de matériau textile ou du type textile un moteur doté d'un couple de freinage élevé, de préférence un moteur synchrone doté d'aimants permanents.

28. Procédé selon l'une quelconque des revendications 19 à 27, **caractérisé en ce qu'**on utilise pour régler et réguler la vitesse des écheveaux de matériau textile ou du type textile au moins un moteur doté d'un couple élevé, de préférence un moteur synchrone doté d'aimants permanents.

29. Procédé selon l'une quelconque des revendications 19 à 28, **caractérisé en ce qu'**on mesure la différence de tension d'écheveau avant et après son passage par la zone d'enroulement pour régler et réguler la force de frottement.

30. Procédé selon l'une quelconque des revendications 19 à 29, **caractérisé en ce qu'**on applique avant le nettoyage à l'aide du dispositif de revêtement un nettoyant, lequel est éliminé en même temps que les impuretés de la surface du fil ou du tube lors du nettoyage qui succède.

31. Procédé selon l'une quelconque des revendications 19 à 30, **caractérisé en ce qu'**on applique après le nettoyage à l'aide du dispositif de revêtement un lubrifiant et/ou un agent protecteur et/ou un autre adjuvant.

32. Utilisation d'un écheveau de matériau textile ou du type textile fabriqué comme une tresse, de préférence comme une tresse carrée, une tresse tubulaire, une bande tressée ou une tresse plate pour nettoyer un fil ou la surface extérieure d'un tube dans un dispositif selon l'une quelconque des revendications 1 à 18.

33. Utilisation d'un écheveau de matériau textile ou du type textile fabriqué comme une tresse, de préférence comme une tresse carrée, une tresse tubulaire, une bande tressée ou une tresse plate pour nettoyer un fil ou la surface extérieure d'un tube dans un procédé selon l'une quelconque des revendications 19 à 31.
